# EUROPÄISCHE PATENTSCHRIFT

(11) **EP 0 333 124 B1**
(45) Veröffentlichungstag und Bekanntmachung des Hinweises auf die Patenterteilung: **30.11.1994**
(21) Anmeldenummer: 89104482.8
(22) Anmeldetag: 14.03.1989
(51) Int. Cl.: G07D 1/00

(54) **Ausgabegerät für Banknoten und bedruckte Belege**
Dispenser for banknotes and printed documents
Distributeur de billets de banque et documents imprimés

(30) Priorität: 16.03.1988 DE 3808823
(43) Veröffentlichungstag der Anmeldung: 20.09.1989
(73) Patentinhaber: COMPUTER GESELLSCHAFT KONSTANZ MBH, 78467 Konstanz (DE)
(72) Erfinder: Reisacher, Günther, Dipl.-Ing. (FH), D-7750 Konstanz (DE); Schwarzbauer, Michael, Dipl.-Ing. (FH), D-7750 Konstanz (DE)
(74) Vertreter: Fuchs, Franz-Josef, Dr.-Ing.

(56) Entgegenhaltungen:
- EP-A- 0 161 742
- EP-A- 0 174 200
- EP-A- 0 260 015
- US-A- 4 159 782

## Beschreibung

Die Erfindung betrifft ein Ausgabegerät für Banknoten und bedruckte Belege nach den Merkmalen des Oberbegriffs des Patentanspruchs 1.

Aus der DE-PS 35 14 062 ist ein Wertscheingeber bekannt, bei dem einerseits Banknoten und andererseits Scheckformulare, Kontoauszüge oder dergleichen aus jeweils zugeordneten Speichereinheiten über eine gemeinsame Sammeltransportbahn einer allen Speichereinheiten gemeinsamen Ausgabestation zugeführt werden. Bei dieser bekannten Vorrichtung sind keinerlei Maßnahmen vorgesehen, die im Falle einer nicht rechtzeitigen oder nicht vollständigen Entnahme der Banknoten und/oder Belege aus dem Ausgabefach sicherstellen, daß zurückgelassene Wertscheine und/oder Belege von nachfolgenden Personen nicht entnommen werden können.

Es ist deshalb bereits vorgeschlagen worden, im Ausgabefach zurückgelassene Banknoten nach Ablauf einer vorgegebenen Zeitspanne wieder in den Tresorbereich des Geldausgabeautomaten zurückzutransportieren (DE-PS 33 25 181) oder Kontoauszüge in ein von außen nicht mehr zugängliches Sammelfach fallen zu lassen (siehe EP-A 0189 105).

Bei einer Vorrichtung, bei der sowohl Banknoten als auch bedruckte Belege über eine gemeinsame Sammeltransportbahn ausgegeben werden, stößt ein eventueller Rücktransport jedoch auf erhebliche Probleme, weil Banknoten und Belege über die gemeinsame Sammeltransportbahn nur in einem gemeinsamen Ablagefach hinterlegt werden könnten. Dies würde bedeuten, daß Kontoauszüge zusammen mit Banknoten entweder im Tresorbereich verschwinden würden oder daß zurücktransportierte Banknoten relativ ungeschützt lediglich im Sammelfach für Kontoauszüge verwahrt würden.

Der vorliegenden Erfindung liegt nun die Aufgabe zugrunde, ein Ausgabegerät der im Oberbegriff des Anspruchs 1 genannten Art so zu verbessern, daß die Ausgabe von Banknoten einerseits und bedruckten Belegen andererseits bei möglichst geringem Aufwand ohne gegenseitige Behinderung und unter Einhaltung erhöhter Sicherheitsanforderungen durchführbar ist.

Die Lösung dieser Aufgabe ergibt sich erfindungsgemäß durch die kennzeichnenden Merkmale des Anspruchs 1. Vorteilhafte Weiterbildungen der Erfindung sind in den Unteransprüchen angegeben.

Ein Ausführungsbeispiel der Erfindung wird im folgenden anhand der Zeichnung näher erläutert.

Die Figur zeigt in schematischer Darstellung ein aus zwei Funktionseinheiten zusammengesetztes Ausgabegerät, wobei die untere der beiden übereinander angeordneten Funktionseinheiten als Banknotentresor 1 und die obere als Ausgabemodul 2 mit integriertem Kontoauszugsdrucker 3 ausgebildet sind. Der Banknotentresor 1 enthält mehrere Kassetten 4 für Banknoten verschiedener Wertigkeit, die über ein erstes Transportsystem 5 an eine Öffnung in der Deckfläche des Banknotentresors geleitet und dort an ein zweites Transportsystem übergeben werden. Dieses zweite Transportsystem ist aufgeteilt in eine erste Förderstrecke 6 für die aus dem Banknotentresor ankommenden Banknoten und in eine parallel dazu verlaufende zweite Förderstrecke 7 für aus dem Kontoauszugsdrucker 3 angelieferte Belege. Für dieses zweite Transportsystem ist ein gemeinsamer Antrieb M vorgesehen, der zwei endlose Förderbänder 8, 9 jeweils gleichsinnig antreibt. Zwischen den beiden Förderbändern 8, 9 ist ein Andruckband 10 vorgesehen, das im Bereich der beiden Förderstrecken 6, 7 an den beiden Förderbändern 8, 9 anliegt und geschwindigkeitssynchron zu den Förderbändern 8, 9 angetrieben wird.

Für das im Ausgabemodul 2 vorgesehene zweite Transportsystem ergibt sich folgende Betriebsweise. Beim Transport von Banknoten erfolgt der Antrieb M für die beiden Förderbänder 8, 9 gegen den Uhrzeigersinn und für das Andruckband 10 im Uhrzeigersinn, so daß die aus dem Banknotentresor 1 kommenden Banknoten über die Förderstrecke 6 dem Ausgabeschlitz 11 zugeführt werden. In der benachbarten Förderstrecke 7 wird gleichzeitig das andere Band 9 in entgegengesetzter Richtung bewegt. Beim Transport von Kontoauszügen aus dem Kontoauszugsdrucker 3 erfolgt die Antriebsrichtung in entgegengesetzter Richtung derart, daß die beiden Förderbänder 8, 9 im Uhrzeigersinn und das Andruckband 10 gegen den Uhrzeigersinn umlaufen, so daß die Kontoauszugsbelege in der Förderstrecke 7 in Richtung des zweiten Ausgabeschlitzes 12 bewegt werden, während das Förderband 8 in der benachbarten Förderstrecke 6 in entgegengesetzter Richtung bewegt wird. Die wechselseitig in Vor- und Rückwärtsrichtung bewegbaren Förderbänder 8, 9 bieten die Möglichkeit, daß aus den Ausgabeschlitzen 11, 12 nicht entnommene Banknoten bzw. Kontoauszugsbelege unabhängig voneinander in ihre jeweils zugehörigen Funktionseinheiten, das heißt in entsprechende Sammelfächer 13, 14 im Banknotentresor 1 bzw. Kontoauszugsdrucker 3 zurücktransportiert werden können.

## Patentansprüche

1. Ausgabegerät für Banknoten einerseits und bedruckte Belege andererseits, die jeweils in getrennten Funktionseinheiten (1, 3) bereitgestellt und über Transporteinrichtungen (5, 8, 9, 10) einem Ausgabeschlitz (11, 12) zuführbar sind,
**dadurch gekennzeichnet,** daß für jede Funktionseinheit (1, 3) eine eigene Transporteinrichtung (8, 9) mit zugehörigem Ausgabeschlitz (11, 12) vorgesehen ist, daß beiden Transporteinrichtungen ein gemeinsamer Antrieb (M) zugeordnet ist, der die beiden Transporteinrichtungen in der Weise steuert, daß gleichzeitig nur jeweils in einer der beiden Transporteinrichtungen (8, 9) ein Transport zum jeweiligen zugehörigen Ausgabeschlitz (11, 12) erfolgt, daß die beiden Transporteinrichtungen bidirektional bewegbar ausgebildet sind und daß jede Funktionseinheit (1, 3) ein für rücktransportierte Banknoten bzw. Belege bestimmtes Sammelfach (13, 14) aufweist.

2. Ausgabegerät nach Anspruch 1,
**dadurch gekennzeichnet,** daß die beiden Transporteinrichtungen (8, 9) jeweils gegenläufig zueinander gesteuert sind.

3. Ausgabegerät nach Anspruch 1 oder 2,
**dadurch gekennzeichnet,** daß die beiden Transporteinrichtungen (8, 9) jeweils aus endlos umlaufenden Förderbändern (8, 9) bestehen, denen im Bereich der Förderstrecke (6,7) ein geschwindigkeitssynchron zu den Förderbändern (8,9) angetriebenes Andruckband (10) zugeordnet ist.

4. Ausgabegerät nach Anspruch 3,
**dadurch gekennzeichnet,** daß für die beiden Förderbänder (8,9) ein gemeinsames dazwischen umlaufendes Andruckband (10) vorgesehen ist.

## Claims

1. Dispenser for banknotes on the one hand and printed documents on the other hand, which are prepared in respective separate function units (1, 3) and by means of conveyor devices (5, 8, 9, 10) can be fed to a dispensing slot (11, 12), characterized in that each function unit (1, 3) is provided with its own conveyor device (8, 9) having an appertaining dispensing slot (11, 12), in that there is assigned to the two conveyor devices a common drive (M) which controls the two conveyor devices in such a manner that transport to the respective appertaining dispensing slot (11, 12) is effected at any one time only in one of the two conveyor devices (8, 9), in that the two conveyor devices are designed for bidirectional movement, and in that each function unit (1, 3) has a collecting compartment (13, 14) intended for banknotes or documents delivered back.

2. Dispenser according to Claim 1, characterized in that the two conveyor devices (8, 9) are in each case controlled in opposite directions to one another.

3. Dispenser according to Claim 1 or 2, characterized in that each of the two conveyor devices (8, 9) consists of an endlessly rotating conveyor belt (8, 9) to which is assigned in the region of the conveying path (6, 7) a pressure belt (10) driven in respect of speed in synchronism with the conveyor belts (8, 9).

4. Dispenser according to Claim 3, characterized in that for the two conveyor belts (8, 9) a common pressure belt (10) rotating between them is provided.

## Revendications

1. Distributeur, d'une part, pour des billets de banque et, d'autre part, pour des documents imprimés, qui sont préparés respectivement dans des unités fonctionnelles distinctes (1,3) et peuvent être envoyées à une fente de sortie (11,12) par l'intermédiaire de dispositifs de transport (5,8,9,10),
caractérisé par le fait que pour chaque unité fonctionnelle (1,3) il est prévu un dispositif de transport particulier (8,9) auquel est associée une fente de sortie (11,12), qu'aux deux dispositifs de transport est associé un dispositif d'entraînement commun (M) qui commande les deux dispositifs de transport de telle sorte que simultanément un transport jusqu'à la fente de sortie associée respective (11,12) s'effectue uniquement dans respectivement l'un des deux dispositifs de transport (8,9), que les deux dispositifs de transport sont agencés de manière à être déplaçables d'une manière bidirectionnelle et que chaque unité fonctionnelle (1,3) possède un casier de collecte (13,14) qui est destiné à recevoir des billets de banque ou des documents renvoyés.

2. Distributeur suivant la revendication 1, caractérisé par le fait que les deux dispositifs de transport (8,9) sont commandés respectivement en des sens opposés.

3. Distributeur suivant la revendication 1 ou 2, caractérisé par le fait que les deux dispositifs de transport (8,9) sont constitués respectivement par des bandes convoyeuses sans fin (8,9), auxquelles est associée, dans la zone de la section d'entraînement (6,7), une bande de serrage (10), qui est entraînée à la même vitesse que les bandes convoyeuses (8,9).

4. Distributeur suivant la revendication 3, caractérisé par le fait que pour les deux bandes convoyeuses (8,9) il est prévue une bande commune de serrage (10), qui circule entre ces bandes.
